# EUROPÄISCHE PATENTSCHRIFT

(11) **EP 2 888 787 B1**
(45) Veröffentlichungstag und Bekanntmachung des Hinweises auf die Patenterteilung: **01.03.2017**
(21) Anmeldenummer: 13742163.2
(22) Anmeldetag: 27.07.2013
(51) Int. Cl.: H01R 13/652, H01R 24/28, H01R 4/30

(54) **STECKVERBINDER MIT EINEM SCHUTZLEITERANSCHLUSS FÜR WENIGSTENS EINE LEITUNG**
PLUG CONNECTOR WITH AN EARTH TERMINAL FOR AT LEAST ONE LEAD
CONNECTEUR ENFICHABLE COMPORTANT UNE CONNEXION DE CONDUCTEUR DE PROTECTION POUR AU MOINS UN CONDUCTEUR

(30) Priorität: 22.08.2012 DE 102012016725
(43) Veröffentlichungstag der Anmeldung: 01.07.2015
(73) Patentinhaber: Amphenol-Tuchel Electronics GmbH, 74080 Heilbronnn (DE)
(72) Erfinder: BERTSCH, Michael, 74080 Heilbronn (DE)
(74) Vertreter: Wendels, Stefan
(86) Internationale Anmeldenummer: PCT/EP2013/002232
(87) Internationale Veröffentlichungsnummer: WO 2014/029459

(56) Entgegenhaltungen:
- DE-B- 1 026 392
- DE-C1- 19 804 702
- US-A- 3 081 507
- US-A1- 2004 077 224

## Beschreibung

Die vorliegende Verbindung betrifft einen Steckverbinder mit einem Schutzleiteranschluss gemäß Anspruch 1.

Ferner betrifft die vorliegende Verbindung einen Schutzleiteranschluss gemäß Anspruch 8 und zwar einen Schutzleiteranschluss für einen Steckverbinder.

Aus DE 10 26 392 B und US 2004/077224 A1 sind Schutzleiteranschlüsse bekannt.

Im Stand der Technik ist trotz sorgfältiger Ausführung bei der Erstellung von elektrischen Anlagen und vorangegangener fachlicher Planung nicht zu verhindern, dass es beim Betrieb solcher elektrischer Anlagen zu unerwünschten Kurzschlüssen kommen kann.

Es sind daher Sicherungsmaßnahmen zu treffen, die Personen- oder Sachschäden zuverlässig verhindern. Die elektrischen Betriebsmittel sind daher Kurzschlussfest auszubilden.

Eine der im Stand der Technik verbreiteten Möglichkeiten zum Schutz ist die Verwendung eines Schutzleiteranschlusses. Im Stand der Technik sind unterschiedlichste Ausbildungen von Schutzleiterverbindungen bekannt.

In der Regel sind Schutzleiterverbindungen als Schraubverbindungen ausgeführt, bei dem ein Schutzleiter klemmend vom Schutzleiterkontakt aufgenommen wird und so dauerhaft befestigt ist. Insbesondere die DIN-Reihe DIN VDE 0100 beschäftigt sich mit vorschriftsgemäßen Ausführungen von Schutzleiteranschlüssen.

Es ist daher schwierig, einen Schutzleiter dergestalt auszubilden, dass die normativen Vorschriften eingehalten werden, aber Leitungen unterschiedlichen Querschnitts und vorzugsweise mehr als eine Leitung an den Schutzleiter angeschlossen werden können.

Werden mehrere Leitungen an ein und dieselbe Anschlussklemme bzw. in ein und denselben Anschlussbereich eines Schutzleiters angebracht, bestehen erhebliche Probleme im Hinblick auf Beständigkeit und Dauerhaftigkeit der Verbindung.

Insbesondere wenn Leitungen mit unterschiedlichem Querschnitt aus unterschiedlichen Materialien anzuschließen sind, ist in der Regel der Anschluss an einen einzigen Schutzleiter nicht mehr sicher zu bewerkstelligen.

Im Stand der Technik wird für solche Anwendungsfälle häufig ein zweiter Schutzleiter verwendet, der allerdings über andere Verbindungsmittel mit dem ersten Schutzleiter verbunden werden muss, um ein durchgehendes Schutzleitersystem herzustellen und einen einheitlichen Potenzialausgleich bzw. ein einheitliches Potenzial zu schaffen.

Bei Steckverbindern kommt die Anforderung hinzu, dass möglichst beim Stecken des Steckverbinders mit seinem Gegenstecker eine elektrische Verbindung zwischen den Schutzleiteranschlüssen geschaffen werden muss.

Es ist daher Aufgabe der vorliegenden Erfindung, einen verbesserten Schutzleiterleiteranschluss für einen Steckverbinder und damit einen Steckverbinder bereitzustellen, der auf einfache Weise mit einem Gegenstecker verbunden werden kann und gleichzeitig die Möglichkeit anbietet, mindestens einen, vorzugsweise mehrere gleiche oder unterschiedliche Leitungen anzuschließen. Diese Aufgabe soll mit der Maßgabe gelöst werden, dass möglichst wenig Teile für die Ausführung des Schutzleiteranschlusses vorzusehen sind.

Ferner soll er einfach und sicher zu bedienen sein und kostengünstig herstellbar sein.

Die erfindungsgemäße Aufgabe wird gelöst mit einem Steckverbinder gemäß Anspruch 1 und einem Schutzleiteranschluss gemäß Anspruch 12.

Grundgedanke der vorliegenden Erfindung ist es, einen Steckverbinder mit einem Steckverbindergehäuse bereitzustellen, wobei das Steckverbindergehäuse Gehäusewände bereitstellt und dieser mit einem Schutzleiteranschluss ausgebildet ist und zwar zur klemmenden Verbindung mindestens einer Leitung mit dem Schutzleiteranschluss, wobei der Schutzleiteranschluss über einen ersten Anschlussbereich zum klemmenden Anschluss einer ersten Leitung verfügt und zwar mit einem. betätigbaren Klemmmittel und wobei der Schutzleiteranschluss ferner über einen zweiten (vorzugsweise benachbarten) Anschlussbereich verfügt zum klemmenden Anschluss einer weiteren vorzugsweise zweiten Leitung.

Der erfindungsgemäße Steckverbinder verwendet dabei mit Vorteil ein gemeinsames Klemmmittel für die klemmende Verbindung einer ersten bzw. einer zweiten Leitung für die beiden Anschlussbereiche.

Dies hat den Vorteil, dass gleichzeitig zwei unterschiedliche Leitungen und damit zwei unterschiedliche Schutzleiter mit dem ersten und zweiten Schutzleiteranschluss elektrisch verbunden werden können und diese über ein gemeinsames Klemmmittel sicher gehalten werden. Durch diese Ausbildung wird unter anderem Material für ein zweites Klemmmittel eingespart und ferner Montageaufwand reduziert.

In einer bevorzugten Ausführungsform weist der Schutzleiteranschluss einen Schutzleiterkontakt auf, der einen Kontaktstift ausbildet und einen Anschlussblock am Kontaktstift aufweist. Der Anschlussblock ist vorteilhaft als quaderförmiger Anschlussblock ausgebildet, wodurch sich eine drehsichere Montage im bzw. am Steckverbindergehäuse ergibt.

In einer besonders vorteilhaften Ausführungsform ist das Klemmmittel als eine Schraube ausgebildet, welches betätigbar in sowohl den ersten Anschlussabschnitt für eine erste Leitung als auch in den zweiten Anschlussabschnitt für eine zweite Leitung hineinschraubbar ist.

In einer bevorzugten Ausführungsform ist der Steckverbinder so ausgebildet, dass der erste Anschlussbereich und der zweite Anschlussbereich als zwei in ihrer Lage beabstandete Bereiche ausgebildet sind und zwar vorzugsweise als zwei unmittelbar in axialer Richtung der Schraube bzw. des Klemmmittels nebeneinander beabstandete Bereiche ausgebildet sind.

Mit Vorteil ist der erste Anschlussbereich zwischen einem zylinderförmigen Wandabschnitt des Anschlussblockes des Schutzleiterkontaktes und einer dazu beabstandeten Gehäusewand des Steckverbindergehäuses ausgebildet.

Anders ausgedrückt bildet die Gehäusewand des Steckverbindergehäuses ein Lager, welches an einen zylinderförmigen Wandabschnitt des Anschlussblockes angrenzt, so dass sich dazwischen der Aufnahmebereich bzw. der Anschlussbereich zur Aufnahme einer Leitung befindet, in die das Klemmmittel bzw. die Schraube hineingeschraubt werden kann, um die anzuschließende Leitung gegen die Gehäusewand zu betätigen und dagegen zu klemmen. Auf dieses Weise kann eine sichere klemmende Verbindung mit einem anzuschließenden Kabel oder einer anzuschließenden Leitung erzielt werden.

In einer weiter vorteilhaften Ausführungsform ist im zweiten Anschlussbereich eine Klemmscheibe an dem Klemmmittel angebracht und ist der zweite Anschlussbereich zwischen dem Klemmmittel und einer vorzugsweise planaren Seitenwand des Anschlussblockes des Schutzleiterkontaktes ausgebildet, wobei die Seitenwand als Klemmfläche für ein in den Anschlussbereich aufnehmbaren (zweiten) Leiter dient.

In folge dieser Ausführungsform ragt somit die Schraube bzw. das Klemmmittel sowohl durch den ersten als auch durch den zweiten Anschlussbereich und kann im ersten Anschlussbereich eine Leitung gegen die Gehäusewand klemmen, während im zweiten Anschlussbereich eine Leitung zwischen der Klemmscheibe und dem Anschlussblock schraubend eingeklemmt wird. Auf diese Weise können mittels einfachster Montage gleichzeitig zwei unterschiedliche oder auch gleichartig ausgebildete Leitungen an dem erfindungsgemäßen Schutzleiteranschluss angebracht werden.

Mit Vorteil ist die Klemmscheibe als gebogene Klemmscheibe ausgebildet und zwar als konkav gebogene Klemmscheibe im Bezug auf die Seitenwand des Anschlussblockes.

In einer besonders bevorzugten Ausführungsform weist das Steckverbindergehäuse zwei gehäuseseitige Arretiermittel auf, die als Anschlag für die Klemmscheibe ausgebildet sind. Auf diese Weise kann sichergestellt werden, dass beim Betätigen des Klemmmittels, also der Schraube, diese in ihrer Einschraubtiefe am Ende gegen die Arretiermittel betätigbar anliegt und eine zu tiefe und damit zerstörende Klemmung eines Leiters verhindert wird.

Es ist daher mit Vorteil sicherzustellen, dass die Schraube nicht beliebig tief in den ersten und zweiten Aufnahmebereich im Schutzleiteranschluss eingeschraubt werden kann. Durch diese Ausbildungsform lässt sich ein breiter Bereich von Leitungsquerschnitten sicher im zweiten Aufnahmebereich unterbringen.

In einer besonders vorteilhaften Ausführungsform weist der den Schutzleiteranschluss aufweisende Schutzleiterkontakt einen in Steckrichtung S des Steckverbinders hindurchragenden Kontaktstift auf. Der Kontaktstift ist als steckbarer Kontaktstift ausgebildet, so dass beim Stecken des Steckverbinders mit seinem Gegenstecker beim Steckvorgang bereits eine elektrische Schutzleiterverbindung hergestellt wird zum metallischen Gegengehäuse oder metallischen Gegenstecker.

Mit Vorteil ragt der Kontaktstift des Schutzleiterkontaktes daher durch einen Gehäuseflansch des Steckverbindergehäuses hindurch und zwar vorzugsweise in besagte Steckrichtung S des Steckverbinders.

In einer besonders vorteilhaften Ausführungsform weist der Anschlussblock des Schutzleiterkontaktes eine halbzylinderförmige Ausnehmung auf, um eine möglichst optimale Anbringung eines runden Leiters zu gewährleisten. Alternativ könnte die Ausnehmung aber auch in einer anderen Form ausgebildet sein.

Die Ausnehmung im Anschlussblock bildet mit der zuvor erwähnten Gehäusewand des Steckverbindergehäuses den ersten Anschlussbereich aus.

Weiter ist mit Vorteil vorgesehen, dass im Anschlussblock eine Gewindeöffnung, vorzugsweise eine seitliche in dem Anschlussblock angebrachte Gewindeöffnung vorgesehen ist, um die Schraube oder allgemein ein Klemmmittel in den Bereich des ersten Anschlussabschnittes und zwar vorzugsweise durch den zweiten Anschlussabschnitt hindurch betätigen zu können.

In einer daher besonders bevorzugten Ausführungsform ragt die Schraube mit einem Gewindeabschnitt vollständig durch den zweiten Anschlussabschnitt und endseitig mit dem Schraubenende in den ersten Anschlussabschnitt hinein bzw. lässt sich die Schraube in beide Anschlussabschnitte hinein betätigen. Beim vollständigen Einschrauben der Schraube bis zur Anlage der Klemmscheibe befindet sich das Ende der Schraube beabstandet zur klemmenden Wand, so dass dort ein ausreichender Spalt zwischen dem Ende der Schraube und der benachbarten Wand verbleibt.

Hierdurch wird gewährleistet, dass nicht unbeabsichtigt durch Überdrehen der Schraube der Steckverbinder beschädigt wird. Gleichzeitig besteht die Möglichkeit durch Verformen der Klemmscheibe, die Schraube noch eine halbe bis eine Umdrehung hineinzuschrauben und dadurch maximale Anpresskraft an einen Leiter mit kleinstem Leiterquerschnitt bereitzustellen.

Weitere bevorzugte Ausführungsformen der Erfindung sind in den Unteransprüchen definiert.

Im folgenden wird anhand der Figuren ein erstes Ausführungsbeispiel der vorliegenden Erfindung beschrieben, darin zeigen:
- Fig. 1: eine perspektivische Teilansicht eines Steckverbinders bzw. eines Steckverbindergehäuses mit dem erfindungsgemäßen Schutzleiteranschluss;
- Fig. 2: eine perspektivische Detailansicht eines Kontaktstiftes des Schutzleiteranschlusses gemäß Fig. 1;
- Fig. 3: eine Aufsicht auf die Ausführung eines Steckverbindergehäuses mit einem Schutzleiteranschluss in einer in etwa ähnlichen Teilansicht wie in Fig. 1 gezeigt;
- Fig. 4: eine Schnittansicht gemäß der Schnittlinie A-A aus Fig. 3.

Die Fig. 1 zeigt einen Ausschnitt eines erfindungsgemäßen Steckverbinders 100, bei dem jedoch nur ein Teilausschnitt des Steckverbindergehäuses 30 mit dem Schutzleiteranschluss 1 dargestellt ist. Das Steckverbindergehäuse 30 ist, wie in Fig. 1 ersichtlich, als ein Rahmengehäuse ausgebildet, an dem in Längsrichtung und in Querrichtung Gehäusewände 31, 32 angeordnet sind, wobei die Seitenwände 32 quer zu den längs angeordneten Gehäusewänden 31 angeordnet sind. Ferner sind an den Seitenwänden 32 weitere mit unterschiedlicher Geometrie ausgebildete Seitenwände 32 ausgebildet. Diese Seitenwände 32 des Steckverbindergehäuses 30 sind so ausgebildet, dass darin der in Fig. 1 gezeigte Schutzleiterkontakt 2 als Bestandteil des Schutzleiteranschluss 1 aufgenommen werden kann.

Zunächst wird der Schutzleiterkontakt 2, wie in Fig. 2, näher beschrieben.

Der Schutzleiterkontakt 2, gemäß der vorliegenden Ausführungsform, ist ausgebildet aus einem Anschlussblock 4, an dem ein Kontaktstift 3 hervorsteht. Der Kontaktstift 3 ist als Steckkontakt ausgebildet. Der Anschlussblock 4 ist als quaderförmiger Kontaktblock mit außenliegenden Seitenwänden 12 ausgebildet und einer Auflagefläche 11 an der Unterseite des Anschlussblocks 4. Auf diese Weise kann der Anschlussblock 4 in die Schutzleiterkontaktaufnahme am Steckverbindergehäuse 30 eingeschoben werden, bis diese sicher mit der Auflagefläche 11 auf dem Gehäuseflansch 33 des Steckverbindergehäuses 30 aufliegt.

In einer vorteilhaften Ausführungsform wird dabei der Schutzleiterkontakt 2 "unlösbar" verpresst und geht eine dauerhafte Verbindung mit dem Steckverbindergehäuse 30 ein. Unlösbar im Sinne der vorliegenden Erfindung ist ein unverlierbares Einbringen des Schutzleiterkontaktes 2 am Steckverbindergehäuse 30.

Wie ferner in Fig. 2 ersichtlich ist, verfügt der Anschlussblock 4 über eine zylinderförmige Ausnehmung 5 bzw. eine halbzylinderförmige Ausnehmung 5. In der in Fig. 2 dargestellten, der Ausnehmung 5 gegenüberliegenden Seitenwand 12 des Anschlussblockes 4 befindet sich eine Gewindeöffnung 6 zum Einschrauben eines Klemmmittel 7 bzw. einer Schraube 7. Dies ist deutlich in Fig. 4 zu erkennen, bei der eine Schraube 7 durch die Gewindeöffnung 6 nahezu vollständig in den ersten Anschlussbereich 14 eingeschraubt ist. Der erste Anschlussbereich 14 ist definiert als der Bereich, der umgrenzt ist von dem in Fig. 2 gezeigten innen liegenden zylinderförmigen Wandabschnitt 13 und der in Fig. 1, Fig. 3 und Fig. 4 dazu benachbarten Gehäusewand 32 des Steckverbindergehäuses 30.

In der wie in Fig. 4 gezeigten montierten Position des Schutzleiterkontaktes 2 im Schutzleiteranschluss 1 ist benachbart zum ersten Anschlussabschnitt 14 ein zweiter Anschlussabschnitt 15 zur Aufnahme einer zweiten bzw. weiteren Leitung gezeigt.

Der zweite Anschlussbereich 15 wird gebildet zwischen Gehäusewänden 31 einerseits sowie der der Ausnehmung 5 gegenüberliegenden Seitenwand 12 des Anschlussblockes 4 und ferner von einer wie in Fig. 1 deutlich zu erkennenden Klemmscheibe 16.

Die Schraube 7 ragt somit durch den zweiten Anschlussbereich hindurch mit einem Teil ihres Gewindeabschnittes und ist durch die Gewindeöffnung 6 in den ersten Anschlussbereich teilweise hineingeschraubt In dieser Montageposition lässt sich beispielsweise wahlweise im ersten oder zweiten Anschlussbereich 14, 15 oder auch gleichzeitig in beiden Anschlussbereichen je eine Leitung anschließen. Durch Betätigen der Schraube 7 in Betätigungsrichtung wirkt das Schraubenende auf eine erste Leitung im ersten Anschlussbereich und klemmt diese gegen die benachbarte Gehäusewand 31 ein, während die Klemmscheibe 16 vom Schraubenkopf betätigt wird in Richtung der Seitenwand 12 des Anschlussblockes 4 und ein darin eingebrachte Leitung klemmend aufnimmt.

Wie ferner zu erkennen ist, bilden die Gehäusewände 31 neben dem U-förmigen Halteabschnitt 8 für den Schutzleiterkontakt 2 auch einen Arretiersteg 9 und Halteabschnitte 10 aus.

Zwei Arretiermittel 17a, 17b werden am Steckverbindergehäuse 30 ausgebildet, gegen die sich Seitenkanten der Klemmscheibe 16 abstützen können. Die Halteabschnitte 10 dienen als Gegenlager für den Anschlussblock 4, dass dieser bei Betätigen des Klemmmittels 7, d. h. der Schraube 7 nicht gegen die Betätigungsrichtung herausgezogen wird, sondern sicher in seiner Montageposition verbleibt.

In Fig. 4 deutlich erkennbar, ist die Lage des Kontaktstiftes 3, der durch den Gehäuseflansch 33 hindurchtaucht, wodurch ein steckbarer Schutzleiteranschluss mit zwei Anschlussbereichen zum Anschließen von Leitungen bereitgestellt wird.

In der Ausführung gemäß Fig. 4 verläuft die Schraub- und damit Betätigungsrichtung der Schraube quer zur Steckrichtung S des Steckverbinders und damit zur Axialrichtung des Schutzleiterkontaktes 2 bzw. des Kontaktstiftes 3. Auf diese Weise kann eine besonders kompakte Ausbildung eines Schutzleiteranschlusses bereitgestellt werden.

Alternative Ausgestaltungen sind ebenfalls Bestandteil der vorliegenden Erfindung, auch wenn diese nicht explizit erwähnt sind. So können z. B. auch andere Ausführungsformen des Anschlussblockes vorgesehen werden oder zusätzliche Halte- bzw. Arretierstege vorgesehen werden, um ein sicheres Halten des Schutzleiterkontaktes 2 am Steckverbindergehäuse 30 zu gewährleisten.

### Bezugszeichenliste

### Steckverbinder mit einem Schutzleiteranschluss für wenigstens eine Leitung

- 1: Schutzleiteranschluss
- 2: Schutzleiterkontakt
- 3: Kontaktstift
- 4: Anschlussblock
- 5: Ausnehmung
- 6: Gewindeöffnung
- 7: Schraube (Klemmmittel)
- 8: U-förmiger Halteabschnitt
- 9: Arretiersteg
- 10: Halteabschnitt
- 11: Auflagefläche
- 12: Seitenwände
- 13: halbzylinderförmiger Wandabschnitt
- 14: erster Anschlussabschnitt
- 15: zweiter Anschlussabschnitt
- 16: Klemmscheibe
- 17a, 17b: Arretiermittel (gehäuseseitige)

- 30: Steckverbindergehäuse
- 31: Gehäusewände
- 32: Seitenwände
- 33: Gehäuseflansch

- 100: Steckverbinder
- 101: erste Leitung
- 102: zweite Leitung

- S: Steckrichtung

## Patentansprüche

1. Steckverbinder (100) mit einem Steckverbindergehäuse (30), welches Gehäusewände (31) und ein am Steckverbindergehäuse (30) gelagertes, betätigbares Klemmmitte! (7) aufweist und wobei das Steckverbindergehäuse (30) mit
einem Schutzleiteranschluss (1) zur klemmenden Verbindung, mittels des betätigbaren Klemmmittels (7), mindestens einer Leitung (101, 102) mit dem Schutzleiteranschluss (1) ausgebildet ist, wobei der Schutzleiteranschluss (1) über einen ersten und davon getrennten zweiten Anschlussbereich (14, 15) zum klemmenden Anschluss jeweils einer Leitung (101, 102) verfügt und wobei der Schutzleiteranschluss (1) ferner über einen Schutzleiterkontakt (2) mit einem Kontaktstift (3) und einem Anschlussblock (4) verfügt und der Kontaktstift (3) zumindest teilweise durch einen Gehäuseflansch (33) in Steckrichtung (S) des Steckverbindergehäuses (30) hindurchragt,
dadurch gekennzeichet,
dass der erste Anschlussbereich (14) zwischen einem im wesentlichen halbzylinderförmigen Wandabschnitt (13) des Anschlussblockes (4) des Schutzleiterkontaktes (2) und einer Gehäusewand (31) des Steckverbindergehäuses (30) ausgebildet ist,
wobei am zweiten Anschlussbereich (15) eine Klemmscheibe (16) an dem Klemmmittel (7) angebracht ist und der zweite Anschlussbereich (15) zwischen dem Klemmmittel (7) und einer planaren Seitenwand (12) des Anschlussblockes (4) des Schutzleiterkontaktes (2) ausgebildet ist, wobei das Klemmmittel (7) sowohl durch den ersten als auch durch den zweiten Anschlussbereich (14, 15) ragt und wobei im ersten Anschlussbereich (14) eine Leitung gegen die Gehäusewand (31) geklemmt wird und im zweiten Anschlussbereich (15) eine Leitung zwischen der Klemmscheibe (16) und dem Anschlussblock (4) schraubend eingeklemmt wird.

2. Steckverbinder (100) gemäß Anspruch 1, **dadurch gekennzeichnet, dass** ein gemeinsames Klemmmittel (7) für die klemmende Verbindung einer Leitung (101, 102) in jedem der Anschlussbereiche (14, 15) vorgesehen ist.

3. Steckverbinder (100) gemäß wenigstens einem der vorhergehenden Ansprüche, **dadurch gekennzeichnet, dass** das Klemmmittel (7) eine Schraube ist.

4. Steckverbinder (100) gemäß wenigstens einem der vorhergehenden Ansprüche, **dadurch gekennzeichnet, dass** der erste Anschlussbereich (14) und der zweite Anschlussbereich (15) als benachbarte, voneinander getrennte Bereiche ausgebildet sind.

5. Steckverbinder (100) gemäß wenigstens einem der vorhergehenden Ansprüche, **dadurch gekennzeichnet, dass** der Anschlussblock (4) eine halbzylinderförmige Ausnehmung (5) aufweist.

6. Steckverbinder (100) gemäß wenigstens einem der vorhergehenden Ansprüche, **dadurch gekennzeichnet, dass** die Klemmscheibe (16) in Bezug auf die Seitenwand (12) eine konkave Krümmung aufweist.

7. Steckverbinder (100) gemäß wenigstens einem der vorhergehenden Ansprüche, **dadurch gekennzeichnet, dass** das Steckverbindergehäuse (30) zwei gehäuseseitige Arretiermittel (17a, 17b) als Anschlag für die Klemmscheibe (16) ausbildet.

8. Schutzleiteranschluss (1) für einen Steckverbinder (100) gemäß wenigstens einem der vorhergehenden Ansprüche, wobei der Schutzleiteranschluss (1) zur klemmenden Verbindung mindestens einer Leitung (101, 102) ausgebildet ist, wobei der Schutzleiteranschluss (1) einen Schutzleiterkontakt (2) mit einem Anschlussblock (4) ausbildet, sowie eine Klemmscheibe (16), die an einem Klemmmittel (7) angeordnet ist, wobei das Klemmmittel (7) seitlich in den Anschlussblock (4) des Schutzleiterkontaktes (2) hinein betätigbar ist durch eine Gewindeöffnung (6) und im Anschlussblock (4) eine der Klemmscheibe (16) abgewandter halbzylinderförmiger Wandabschnitt (13) ausgebildet ist, der von einer halbzylinderförmigen Ausnehmung (5) im Anschlussblock (4) ausgebildet wird.

## Claims

1. Plug connector (100) having a plug connector housing (30) which has housing walls (31) and a clamping means (7) which can be operated and is mounted on the plug connector housing (30), and wherein the plug connector housing (30) having a protective-ground conductor connection (1) is designed for the connection, by means of the clamping means (7) which can be operated, of at least one line (101, 102) to the protective-ground conductor connection (1) in a clamping manner, wherein the protective-ground conductor connection (1) has a first connection region (14) and a second connection region (15), which is separate from the first, for the connection in each case of a line (101, 102) in a clamping manner, and wherein the protective-ground conductor connection (1) further has a protective-ground conductor contact (2) with a contact pin (3) and a connection block (4), and the contact pin (3) projects at least partially through a housing flange (33), in the plugging direction (S) of the plug connector housing (30), **characterized in that** the first connection region (14) is formed between a substantially semi-cylindrical wall section (13) of the connection block (4) of the protective-ground conductor contact (2) and a housing wall (31) of the plug connector housing (30), wherein a clamping disk (16) is fitted to the clamping means (7) on the second connection region (15), and the second connection region (15) is formed between the clamping means (7) and a planar side wall (12) of the connection block (4) of the protective-ground conductor contact (2), wherein the clamping means (7) projects both through the first and also through the second connection region (14, 15) and wherein a line is clamped against the housing wall (31) in the first connection region (14) and a line is clamped in a screwed manner between the clamping disk (16) and the connection block (4) in the second connection region (15).

2. Plug connector (100) according to Claim 1, **characterized in that** a common clamping means (7) for the connection of a line (101, 102) in a clamping manner is provided in each of the connection regions (14, 15).

3. Plug connector (100) according to at least one of the preceding claims, **characterized in that** the clamping means (7) is a screw.

4. Plug connector (100) according to at least one of the preceding claims, **characterized in that** the first connection region (14) and the second connection region (15) are in the form of adjacent regions which are separated from one another.

5. Plug connector (100) according to at least one of the preceding claims, **characterized in that** the connection block (4) has a semi-cylindrical recess (5).

6. Plug connector (100) according to at least one of the preceding claims, **characterized in that** the clamping disk (16) has a concave curvature in relation to the side wall (12).

7. Plug connector (100) according to at least one of the preceding claims, **characterized in that** the plug connector housing (30) forms two housing-end locking means (17a, 17b) as a stop for the clamping disk (16).

8. Protective-ground conductor connection (1) for a plug connector (100) according to at least one of the preceding claims, wherein the protective-ground conductor connection (1) is designed for the connection of at least one line (101, 102) in a clamping manner, wherein the protective-ground conductor connection (1) forms a protective-ground conductor contact (2) with a connection block (4), and also a clamping disk (16) which is arranged on a clamping means (7), wherein the clamping means (7) can be operated laterally into the connection block (4) of the protective-ground conductor contact (2) through a threaded opening (6), and a semi-cylindrical wall section (13) which is averted from the clamping disk (16) is formed in the connection block (4), said semi-cylindrical wall section being formed by a semi-cylindrical recess (5) in the connection block (4).

## Revendications

1. Connecteur enfichable (100) comportant un boîtier de connecteur (30) qui présente des parois de boîtier (31) et un moyen de serrage (7) pouvant être actionné et monté sur le boîtier de connecteur (30), et dans lequel le boîtier de connecteur (30) est réalisé de manière à comporter une borne de conducteur de protection (1) destinée à une connexion à serrer, à l'aide du moyen de serrage (7) pouvant être actionné, au moins une ligne (101, 102) est réalisée de manière à comporter la borne de conducteur de protection (1), dans lequel la borne de conducteur de protection (1) comporte une borne à serrer par l'intermédiaire d'une première zone de raccordement et d'une deuxième zone de raccordement (14, 15) séparée de celle-ci d'une ligne respective (101, 102) et dans lequel la borne de conducteur de protection (1) comporte en outre un contact de conducteur de protection (2) ayant une broche de contact (3) et un bornier (4) et la broche de contact (3) fait saillie au moins partiellement à travers une bride de boîtier (33) dans la direction d'enfichage (S) du boîtier de connecteur (30), **caractérisé en ce que** la première zone de raccordement (14) est réalisée entre une section de paroi (13) du bornier (4) du contact de conducteur de protection (2) qui présente une forme sensiblement semi-cylindrique et une paroi de boîtier (31) du boîtier de connecteur (30), dans lequel une rondelle de serrage (16), sur la deuxième zone de raccordement (15), est montée sur le moyen de serrage (7) et la seconde zone de raccordement (15) est réalisée entre le moyen de serrage (7) et une paroi latérale plane (12) du bornier (4) du contact de conducteur de protection (2), dans lequel le moyen de serrage (7) fait saillie à la fois à travers les première et seconde zones de raccordement (14, 15) et dans lequel une ligne est serrée contre la paroi de boîtier (31) dans la première zone de raccordement (14) et une ligne est serrée par vissage entre la rondelle de serrage (16) et le bornier (4) dans la seconde zone de bornier (15).

2. Connecteur (100) selon la revendication 1, **caractérisé en ce qu'**il est prévu un moyen de serrage (7) commun pour la liaison par serrage d'une ligne (101, 102) dans chacune des zones de raccordement (14, 15).

3. Connecteur (100) selon au moins l'une des revendications précédentes, **caractérisé en ce que** le moyen de serrage (7) est une vis.

4. Connecteur (100) selon au moins l'une des revendications précédentes, **caractérisé en ce que** la première zone de raccordement (14) et la seconde zone de raccordement (15) sont réalisées en tant que zones voisines séparées l'une de l'autre.

5. Connecteur (100) selon au moins l'une des revendications précédentes, **caractérisé en ce que** le bornier (4) comporte un évidement de forme semi-cyindrique.

6. Connecteur (100) selon au moins l'une des revendications précédentes, **caractérisé en ce que** la rondelle de serrage (16) présente une courbure concave par rapport à la paroi latérale (12).

7. Connecteur (100) selon au moins l'une des revendications précédentes, **caractérisé en ce que** le boîtier de connecteur (3) forme deux moyens de butée (17a, 17b) du côté du boîtier en tant que butée pour la rondelle de serrage (16).

8. Borne de conducteur de protection (1) destinée à un connecteur (100) selon au moins l'une des revendications précédentes, dans laquelle la borne de conducteur de protection (1) est réalisée pour une liaison par serrage d'au moins une ligne (101, 102), dans lequel la borne de conducteur de protection (1) forme un contact de conducteur de protection (2) avec un bornier (4), ainsi qu'une rondelle de serrage (16) qui est disposé sur un moyen de serrage (7), dans laquelle le moyen de serrage (7) peut être actionné latéralement vers le bornier (4) du contact de conducteur de protection (2) à travers une ouverture filetée (6) et une section de paroi (13) de forme semi-cylindrique, tournée à l'opposé de la rondelle de serrage (16), est réalisée dans le bornier (4), laquelle section de paroi est réalisée dans le bornier (4) à partir d'un évidement (5) de forme semi-cylindrique.
